# EUROPÄISCHE PATENTSCHRIFT

(11) **EP 2 278 079 B1**
(45) Veröffentlichungstag und Bekanntmachung des Hinweises auf die Patenterteilung: **02.11.2011**
(21) Anmeldenummer: 10006612.5
(22) Anmeldetag: 25.06.2010
(51) Int. Cl.: E03B 9/04

(54) **Hydrant mit zwei Abgängen**
Hydrant with two exits
Prise d'eau avec deux sorties

(30) Priorität: 25.06.2009 DE 102009030666
(43) Veröffentlichungstag der Anmeldung: 26.01.2011
(73) Patentinhaber: Erhard GmbH & Co. KG, 89522 Heidenheim (DE)
(72) Erfinder: Jäger, Oliver, 89520 Heidenheim (DE); Müller, Matthias, 89420 Höchstädt (DE); Ludwig, Peter, 89537 Glengen (DE); Mühlbeyer, Alexander, 89073 Ulm (DE)
(74) Vertreter: Weitzel, Wolfgang

(56) Entgegenhaltungen:
- DE-A1- 19 728 060
- US-A- 2 980 125

## Beschreibung

Die Erfindung betrifft einen Überflurhydranten. Solche Hydranten sind an kommunale Netze angeschlossen, die im Erdreich verlegt sind. Sie kommen aber auch bei Industrieanlagen und Flughäfen in Betracht.

US 2 980 125 A beschreibt einen Hydranten gemäß dem Oberbegriff von Anspruch 1. Der aus dem Säulenoberteil gebildete Strömungskanal hat einen gleichbleibenden Querschnitt.

DE 197 28 060 A1 beschreibt ebenfalls einen Hydranten, der jedoch vom Gegenstand von Anspruch 1 noch weiter abliegt.

Ganz allgemein umfasst ein Hydrant eine Säule, die einen Strömungskanal bildet und die vertikal in den Boden eingelassen ist. Ihr unteres Ende ist an eine Rohrleitung des Netzes angeschlossen. Oberhalb des Erdreiches weist sie wenigstens einen Abgang auf. Im Allgemeinen sind mehrere Abgänge vorgesehen. Dabei befindet sich häufig eine Anzahl von Abgängen auf einer ersten geodätischen Höhe, und eine zweite Anzahl von Abgängen auf einer darüber befindlichen zweiten geodätischen Höhe.

Die Säule lässt sich in ein Säulen-Unterteil und ein Säulen-Oberteil unterteilen. Diese Unterteilung kann ideell oder wirklich erfolgen; im letzteren Falle umfasst die Säule zwei Säulenabschnitte, die mit ihren Enden aneinander montiert sind, beispielsweise mittels Flanschen.

Am unteren Ende der Säule, noch im Erdreich, befindet sich ein Absperrorgan. Dieses ist von oberhalb des Erdreiches her betätigbar, beispielsweise mittels eines Steckschlüssels. Im Allgemeinen befindet sich zwischen dem Eingang des Steckschlüssels und dem Absperrorgan ein Getriebe; dieses lenkt das vom Steckschlüssel aufgebrachte Drehmoment auf das Absperrorgan um.

Ein wichtiges Kriterium für die Leistung eines Überflurhydranten ist der erzielbare Durchsatz. Die Anforderungen an den erzielbaren Durchsatz wurden bezüglich Feuerlöschsystemen von Industrieanlagen und Flughäfen bedeutend erhöht. Der Durchsatz hängt einerseits vom Netzdruck ab. Dieser kann 16 bar und mehr betragen. Wesentlich ist aber auch der Strömungswiderstand in den einzelnen Bereichen eines Hydranten. Die diesbezüglichen Eigenschaften bekannter Hydranten sind insoweit verbesserungsbedürftig.

Der Erfindung liegt somit die Aufgabe zugrunde, einen Hydranten der eingangs beschriebenen Bauart derart zu gestalten, dass eine ungestörte Strömung in den beiden Abgängen vorliegt.

Demgemäß wir ein Hydrant gemäß dem Oberbegriff von Anspruch 1 derart gestaltet, dass sich der aus dem Säulenoberteil gebildete Strömungskanal zwischen den beiden Abgängen verjüngt und das Absperrorgan derart ausgebildet ist, dass es in Offen-Stellung einen Zeta-Wert von höchstens 0,1 aufweist.

Die Erfindung ist anhand der Zeichnung näher erläutert. Darin ist im Einzelnen Folgendes dargestellt:
- Figur 1: zeigt eine erste Ausführungsform eines Hydranten im Aufriss.
- Figur 2: zeigt eine zweite Ausführungsform eines Hydranten im Aufriss.
- Figur 3: zeigt die Kontur der mediumberührten Flächen des Strömungskanales beim Hydranten gemäß Figur 1.
- Figur 4: veranschaulicht den Verlauf der Stromlinien bei Vollöffnung eines unteren Abganges und bei Verschluss eines oberen Abganges.
- Figur 5: veranschaulicht den Verlauf der Stromlinien bei völliger Offenstellung beider Abgänge.

Der in Figur 1 dargestellte Hydrant umfasst eine Säule 1 mit einem Säulenunterteil 1.1 und einem Säulenoberteil 1.2.

Am unteren Ende des Säulenunterteiles befindet sich ein Kükenhahn 2 mit einem Kugelküken. Das Kugelküken ist auf einer Welle gelagert - hier nicht gezeigt -, die zum Verdrehen des Kugelkükens dient. Dabei ist das Kugelküken einzig und allein auf den Wellen gelagert.

Säulenunterteil 1.1 und Säulenoberteil 1.2 sind mit einer Flanschverbindung 1.3 miteinander verbunden.

Das Säulenunterteil 1.1 befindet sich weitgehend im Erdreich. Es ragt nur geringfügig über den Erdboden 3 hinaus.

Das Säulenoberteil 1.2 weist untere und obere Abgänge 4 und 5 auf. Diese beiden Abgänge 4 und 5 sind jeweils auf einer bestimmten geodätischen Höhe angeordnet; die Abgänge 5 befinden sich oberhalb der Abgänge 4.

Jede Gruppe von Abgängen 4 oder 5 hat mehrere Einzelabgänge, von denen jeweils 2 dargestellt sind. Wie man sieht, verjüngt sich der obere (stromabwärts) befindliche Teil des Säulenoberteiles 1.2. Auch der davon umfasste Kanalquerschnitt verjüngt sich, so dass eine Strömungsbeschleunigung und damit eine Beruhigung stattfindet.

Ganz entscheidend ist die strömungsoptimierte Gestaltung der Abgänge 4, 5. Der Übergang vom jeweiligen Säulenteil zu dem betreffenden Abgang ist gerundet. Siehe den Krümmungsradius 6 zum unteren Abgang 4. Der Krümmungsradius sollte möglichst groß sein. Bei einem Nenndurchmesser DN von 150 sollte er möglichst auch 150 mm oder größer sein. Ganz allgemein gilt, dass der Krümmungsradius gleich groß oder größer als die Nennweite ist.

Der Abgangswinkel, das heißt der Winkel zwischen der Strömung in der Säule und der Teilströmung, die aus dem betreffenden Abgang austritt, wird im Allgemeinen 90 Grad betragen. Dies hat sich als optimal erwiesen. Ist er größer als 90 Grad, so wirkt sich dies zwar für die Strömungsverluste günstig aus, indem diese tendenziell kleiner werden. Jedoch wirkt es sich ungünstig für die Beanspruchung des anzuschließenden Schlauches aus. Ist er kleiner als 90 Grad, so findet eine deutliche Verschlechterung des Strömungswiderstandes statt.

Will man dennoch den Abgangswinkel größer als 90 Grad bemessen, sodass der betreffende Abgang leicht nach oben zeigt, so sollte das Verhältnis von Krümmungsradius zu Nenndurchmesser DN höchstens gleich 0,8 betragen. Aus dem genannten Verhältnis von Krümmungsradius zu DN gleich oder größer 1 und aus dem Verhältnis von Krümmungsradius zu DN gleich 0,8 ergibt sich der entsprechende Wert bei Zwischenwerten zwischen einem Abgangswinkel von 90 und größer als 90.

Der Hydrant gemäß der Ausführungsform nach Figur 2 weist wiederum zwei Abgangsebenen 4 und 5 auf. Die obere Ebene ist gegen unbefugtes Betätigen durch einen Fallmantel geschützt. Auch hier ist der Übergang zwischen dem betreffenden Säulenteil - hier Säulenoberteil 1.2 - und dem Abgang strömungsoptimiert.

In der Darstellung rechts erkennt man die Apparatur 7 zum Bedienen des hier nicht gezeigten Kükenhahnes. Die Oberkante der Apparatur 7 ist bündig mit dem Erdboden.

In Figur 3 erkennt man den Strom, der sich in die einzelnen Abgänge verzweigt. Auf dem Wege der unteren Abgänge 4 zu den oberen Abgängen 5 findet eine Strömungsverengung und damit eine Beschleunigung statt.

Aus den schematischen Darstellungen der Figuren 4 und 5 erkennt man den Strömungsverlauf im Einzelnen.

Dabei sind jeweils zwei Abgänge beziehungsweise Abgangsgruppen vorgesehen, ein unterer Abgang 4 sowie ein oberer Abgang 5, genau wie bei den vorausgegangenen Ausführungsformen.

Bei der Ausführungsform gemäß Figur 4 ist der untere Abgang geöffnet, der obere aber geschlossen. Auf der Skala links ist die Strömungsgeschwindigkeit in m/s aufgetragen.

Aus Figur 4 erkennt man Folgendes:

Durch die Geometrieoptimierung stellt sich ein gleichmäßiges Strömungsfeld ohne Totwassergebiete ein.

Im Strömungsfeld kann man deutlich sehen, dass durch die optimierte Geometrie ein fast wirbelfreies Ausströmen stattfindet. Der obere Bereich (zu den unteren Abgängen) zeigt weniger Wirbel (= Verluste).

Die Druckverluste im Übergangsbereich des unteren Abganges sind ebenfalls minimiert.

Der Kv-Wert beträgt hierbei 980 m³/h bei DN von 150.

Der Gesamt Zeta-Wert des Hydranten beträgt hierbei etwa 0,72.

Aus der Darstellung gemäß Figur 5 ergibt sich Folgendes:

Bei der Vollöffnung ist die Fläche der Abgänge größer als die Fläche am Einlass. Aufgrund dieser Flächenverhältnisse, in Kombination mit dem optimierten Strömungsfeld, stellt sich die zur Bestimmung des Kv-Wertes geforderte statische Druckdifferenz von einem Bar erst bei extrem hohen Volumenströmen ein.

Der Durchfluss wird nicht vom Hydranten (oberhalb des Absperrorgans), sondern von den Kenndaten des Versorgungsnetz begrenzt. Hier empfiehlt es sich, eine weitere Analyse mit dem Kugelhahn durchzuführen, um dessen Einfluss bei den hohen Masseströmen zu bestimmen.

Der Kv-Wert lag über 1500 m³/h bei DN von 150.

Der Zeta-Wert des Hydranten beträgt hierbei etwa 0,30.

Ganz wichtig ist die Gestaltung des Absperrorganes 2. Dabei ist ein minimaler Strömungswiderstand anzustreben. Dieser ist Voraussetzung dafür, dass eine Störung der stromabwärtigen Strömung (weiter oben gelegen) vermieden wird.

Unter dem oben genannten Kv-Wert, auch Durchflusswert genannt, versteht man den Durchfluss in m³/h von Wasser bei der durchschnittlichen Temperatur von 20 °C, gemessen bei einem Druckverlust von 1 bar und bei voll geöffneter Armatur.

### Bezugszeichenliste

- 1: Säule
- 1.1: Säulenunterteil
- 1.2: Säulenoberteil
- 1.3: Flanschverbindung
- 2: Absperrorgan
- 4: Abgänge
- 5: Abgänge
- 6: Krümmungsradius

## Patentansprüche

1. Hydrant zum Einlassen in den Boden mit
- einer Säule (1), die ein Säulenunterteil (1.1) und ein Säulenoberteil (1.2) umfasst, die beide einen Strömungskanal bilden,
- einem am Fuße des Säulenunterteils (1.1) angeordneten Absperrorgan,
- wenigstens einem unteren Abgang (4) aus dem Säulenoberteil (1.2), und
- wenigstens einem oberen Abgang aus dem Säulenoberteil (1.2), wobei das Absperrorgan ein Kükenhahn ist, dessen Küken kugelförmig ist und ausschließlich auf den die Kugel tragenden Wellen drehbar gelagert ist, und
wobei wenigstens einer der Abgänge (4, 5) derart gestaltet ist, dass die Strömung bei der Umlenkung einen Krümmungsradius (6) beschreibt, **dadurch gekennzeichnet, dass**
sich der aus dem Säulenoberteil (1.2) gebildete Strömungskanal zwischen den beiden Abgängen (4, 5) verjüngt und
das Absperrorgan derart ausgebildet ist, dass es in Offen-Stellung einen Zeta-Wert von höchstens 0,1 aufweist.

## Claims

1. A hydrant for introduction into the ground fitted with a column (1), which includes a column lower portion (1.1) and a column upper portion (1.2), forming together a flow channel,
a blocking element arranged at the foot of the column lower portion (1.1), at least one lower exit (4) from the column upper portion (1.2),
and
at least one upper exit from the column upper portion (1.2), whereas the blocking element is a tap cock, whose plug is spherical and rotatably mounted exclusively on the shafts carrying the ball, and
whereas at least one of the exits (4, 5) is designed in such a way that the flow describes a curvature radius (6) when deflected, **characterised in that** the flow channel consisting of the column upper portion (1.2) tapers between both exits (4, 5) and
the blocking element is designed in such a way that it shows a zeta value of at most 0.1 in open position.

## Revendications

1. Prise d'eau pour introduction dans le sol, présentant une colonne (1), qui comprend une partie inférieure de colonne (1.1) et une partie supérieure de colonne (1.2), formant ensemble un canal d'écoulement,
un organe de blocage situé au pied de la partie inférieure de colonne (1.1), au moins une sortie inférieure (4) de la partie supérieure de colonne (1.2), et
au moins une sortie supérieure (4) de la partie supérieure de colonne (1.2), dans lequel l'organe de blocage est un robinet d'arrêt, dont le boisseau est sphérique et monté rotatif exclusivement sur les arbres portant la bille, et dans lequel au moins l'une des sorties (4, 5) est conçue de telle sorte que l'écoulement décrit un rayon de courbure (6) tout en étant dévié, **caractérisé en ce que**
que le canal d'écoulement formé de la partie supérieure de colonne (1.2) rétrécit entre les deux sorties (4, 5) et
que l'organe de blocage est constitué de telle sorte qu'il présente en position ouverte une valeur zéta de 0,1 tout au plus.
